# EUROPÄISCHE PATENTANMELDUNG

(11) **EP 4 632 181 A1**
(43) Veröffentlichungstag der Anmeldung: **15.10.2025**
(21) Anmeldenummer: 25162554.7
(22) Anmeldetag: 10.03.2025
(51) Int. Cl.: E05D 11/10

(54) **GELENKBAND**

(30) Priorität: 15.03.2024 DE 202024101297 U
(71) Anmelder: Pauli + Sohn GmbH Metallwaren, 51597 Morsbach (DE)
(72) Erfinder: Schneider, Torben, 51597 Morsbach (DE)
(74) Vertreter: Patentanwälte Buschhoff Hennicke Althaus

(57) **Zusammenfassung**

Die Erfindung hat ein Gelenkband insbesondere für Glastüren zum Gegenstand, mit zwei um eine Schwenkachse (16) eines Achsbolzens (20) gelenkig miteinander verbundenen Bandteilen (11, 12) sowie mit einer zwischen den beiden Bandteilen (11, 12) wirksamen Rastvorrichtung (24), die im Wesentlichen aus mindestens einem dem ersten Bandteil (11) zugeordneten, gegen die Wirkung wenigstens eines Federelements (27) beweglich geführten Riegelelement (25) und einem dem zweiten Bandteil (12) zugeordneten Schließkörper (30) mit mindestens einer mit dem Riegelelement (24) in einer Raststellung zusammenwirkenden Rastfläche (31) besteht, wobei der Schließkörper (30) zwischen zwei am zweiten Bandteil (12) ausgebildeten Bandstegen (13, 14) koaxial zur Schwenkachse (16) angeordnet und in verschiedenen Winkelstellungen seiner Rastfläche (31) arretierbar ist. Um ein solches Gelenkband dahingehend zu verbessern, dass es sich im Vergleich zu bekannten Konstruktionen einfacher montieren und einstellen lässt und die gefundene Einstellung anschließend auch zuverlässig beibehält, schlägt die Erfindung vor, dass der Schließkörper (30) von dem Achsbolzen (20) gebildet wird, der zwischen einem ersten Achsbolzenende (18) und einem zweiten Achsbolzenende (19) eine Lageraufnahme (21) für das erste Bandteil (11) bildet, an deren Umfang die Rastfläche (31) ausgebildet ist, wobei das erste Achsbolzenende (18) in eine erste, am ersten Bandsteg (13) des zweiten Bandteils (12) angeordnete Achsaufnahme (17a) und das zweite Achsbolzenende (19) in eine zweite, am zweiten Bandsteg (14) des zweiten Bandteils (12) angeordnete Achsaufnahme (17b) dreheinstellbar einfassen, wobei mindestens eines der Achsbolzenenden (18, 19) mit einer quer zur Schwenkachse (16) angeordneten Gewindebohrung (33) und einer in dieser zur Klemmarretierung des Achsbolzenendes (18, 19) in der zugeordneten Achsaufnahme (17) eingeschraubten Klemmschraube (34) versehen ist, die von einer Außenseite des zweiten Bandteils (12) in der Gewindebohrung (33) verstellbar ist. Mit der Erfindung ist die Einstellung und Arretierung des Schließkörpers relativ zum zweiten Bandteil in verschiedenen Winkelstellungen sehr einfach und schnell dadurch realisierbar, dass die quer zur Schwenkachse in der Gewindebohrung im Achsbolzenende aufgenommene Klemmschraube von der Außenseite des Bandteils so verstellt wird, dass sich das Achsbolzenende innen in der dieses aufnehmenden Achsaufnahme verklemmt und damit die zunächst vorhandene Drehbeweglichkeit unterbindet.

## Beschreibung

Die Erfindung betrifft ein Gelenkband insbesondere für Glastüren, mit zwei um eine Schwenkachse eines Achsbolzens gelenkig miteinander verbundenen Bandteilen sowie mit einer zwischen den beiden Bandteilen wirksamen Rastvorrichtung, die im Wesentlichen aus mindestens einem dem ersten Bandteil zugeordneten, gegen die Wirkung wenigstens eines Federelements beweglich geführten Riegelelement und einem dem zweiten Bandteil zugeordneten Schließkörper mit mindestens einer mit dem Riegelelement in einer Raststellung zusammenwirkenden Rastfläche besteht, wobei der Schließkörper zwischen zwei am zweiten Bandteil ausgebildeten Bandstegen koaxial zur Schwenkachse angeordnet und in verschiedenen Winkelstellungen seiner Rastfläche arretierbar ist.

Derartige Gelenkbänder, die beispielsweise für Möbeltüren oder auch eine Glastür einer Duschabtrennung eingesetzt werden können, sind aus der DE 10 2005 025 278 B3 und der EP 3 741 944 A1 bekannt. Mit Hilfe der einstellbaren Rastvorrichtung kann die Schließlage der an dem Gelenkband angeschlagenen Tür justiert werden, indem der koaxial zur Schwenkachse zwischen den beiden Bandstegen des zweiten Bandteils angeordnete Schließkörper mit seiner Rastfläche so eingestellt wird, dass die Tür die gewünschte Winkellage einnimmt, wenn das Riegelelement von dem Federelement gegen die Rastfläche gedrückt wird.

Damit die derart einmal gefundene Schließstellung der Tür bzw. des Scharniers sich nicht ungewollt wieder verändert, ist es notwendig, den Schließkörper in seiner korrekten Winkelstellung am zweiten Bandteil zuverlässig zu arretieren. Dies wird bei dem Stand der Technik dadurch bewirkt, dass die beiden Bandstege am zweiten Bandteil jeweils in einer Ebene parallel zur Schwenkachse geteilt ausgeführt sind und eine fest am zweiten Bandteil ausgebildete erste Klemmbacke und eine an einem lösbaren Spannmittelteil ausgebildete zweite Klemmbacke umfassen, die mittels einer Verschraubung und ggf. einer Rasterung gegeneinander anstellbar sind. Dabei spannen die Klemmbacken Endabschnitte des Schließkörpers zwischen sich ein und sichern somit dessen Position relativ zum zweiten Bandteil und damit die gewünschte Winkelstellung der Rastausnehmung.

Probleme bereitet bei den bekannten Gelenkbändern die Montage der einzelnen Bestandteile zum fertigen Gelenkband, insbesondere der Einbau des Schließkörpers und dessen Einstellung in der korrekten Winkellage, denn der Einbau und insbesondere die Einstellung der Schließlage (Nulllage) können nur erfolgen, solange die Klemmbacken durch ausreichendes Öffnen der Verschraubung die dazwischen liegenden Endabschnitte des Schließkörpers so weit freigeben, dass dieser relativ zum zweiten Bandteil in die gewünschte Position eingestellt werden kann. Eine genaue Einstellung ist dabei sehr schwer zu erreichen, insbesondere dann, wenn der Einstellvorgang im montierten Zustand des Gelenkbands mit daran angebrachter Tür erfolgen soll. Das Türgewicht führt nämlich dazu, dass der Schließkörper seine koaxiale Positionierung zur Schwenkachse während des Einstellvorgangs nicht beibehält, sondern bei dem Montage- und/oder Einstellvorgang mit verhältnismäßig großer Kraft quer zur Richtung der Schwenkachse belastet wird, was ein genaues Arbeiten erschwert.

Aufgabe der Erfindung ist es, diese Nachteile zu vermeiden und ein Gelenkband der gattungsgemäßen Art so auszugestalten, dass es sich im Vergleich zu bekannten Konstruktionen einfacher montieren und einstellen lässt und die gefundene Einstellung anschließend auch zuverlässig beibehält.

Diese Aufgabe wird mit der Erfindung dadurch gelöst, dass der Schließkörper von dem Achsbolzen gebildet wird, der zwischen einem ersten Achsbolzenende und einem zweiten Achsbolzenende eine Lageraufnahme für das erste Bandteil bildet, an deren Umfang die Rastfläche ausgebildet ist, wobei das erste Achsbolzenende in eine erste, am ersten Bandsteg des zweiten Bandteils angeordnete Achsaufnahme und das zweite Achsbolzenende in eine zweite, am zweite Bandsteg des zweiten Bandteils angeordnete Achsaufnahme dreheinstellbar einfassen, wobei mindestens eines der Achsbolzenenden mit einer quer zur Schwenkachse angeordneten Gewindebohrung und einer in dieser zur Klemmarretierung des Achsbolzenendes in der zugeordneten Achsaufnahme eingeschraubten Klemmschraube versehen ist, die von einer Außenseite des zweiten Bandteils in der Gewindebohrung verstellbar ist.

Mit der Erfindung ist die Einstellung und Arretierung des Schließkörpers relativ zum zweiten Bandteil in verschiedenen Winkelstellungen sehr einfach und schnell dadurch realisierbar, dass die quer zur Schwenkachse in der Gewindebohrung im Achsbolzenende aufgenommene Klemmschraube von der Außenseite des Bandteils so verstellt wird, dass sich das Achsbolzenende innen in der dieses aufnehmenden Achsaufnahme verklemmt und damit die zunächst vorhandene Drehbeweglichkeit unterbindet. Solange die Klemmfunktion nicht durch Betätigen der Klemmschraube genutzt ist, kann sich der den Schließkörper bildende Achsbolzen mit seinen Achsbolzenenden im Wesentlichen frei in den Achsaufnahmen verdrehen. Wenn das Riegelelement in der Raststellung an der ihm zugeordneten Rastfläche angreift und damit eine (kraftfreie) Verstellung des Schließkörpers relativ zum ersten Bandteil unterbindet, lässt sich das zweite Bandteil relativ zum Schließkörper (und damit auch relativ zu dem ersten Bandteil) in die gewünschte Position einstellen. Wenn nun anschließend die Klemmschraube von der Außenseite des zweiten Bandteils in der Gewindebohrung verschraubt wird, bewirkt dies eine radial gerichtete, zwischen der Wandung der Achsaufnahme und dem Achsbolzenende wirkende Klemmkraft, die eine Relativverdrehung zwischen dem zweiten Bandteil und dem Schließkörper dann verhindert und damit bewirkt, dass die zuvor eingestellte Position der Rastfläche relativ zum zweiten Bandteil festgestellt ist. Die erfindungsgemäße Ausgestaltung erlaubt es nicht nur, die gewünschte Lage des Schließkörpers leicht einzustellen, sondern die Verschraubung quer zur Schwenkachse ermöglicht es, eine hohe Klemmkraft zwischen dem Achsbolzenende und der dieses aufnehmende Achsaufnahme zu realisieren, so dass ein späteres unbeabsichtigtes Verstellen der einmal erreichten Lageeinstellung weitestgehend ausgeschlossen ist. Gleichwohl ist eine erneute Justage durch die einfache Zugänglichkeit der Klemmschraube von der Außenseite des Bandteils ohne Probleme, insbesondere auch ohne aufwendige Demontage des mit dem Scharnier gehalterten (Tür-)Elements jederzeit möglich.

In einer besonders vorteilhaften Weiterbildung der Erfindung ist das mindestens eine Achsbolzenende über zumindest einen Teil seiner Länge parallel zu Schwenkachse geschlitzt ausgeführt und bildet zwei mittels der Klemmschraube relativ zueinander radial nach außen aufspreizbare Klemmbacken. Dabei kann die Anordnung auch so getroffen sein, dass die beiden Klemmbacken unterschiedlich stark ausgeführt sind, also die eine der beiden Klemmbacken einen stärkeren Querschnitt als die andere der beiden Klemmbacken hat. Da die Klemmbacken außenseitig an die kreiszylindrische Kontur der Achsaufnahme angepasst sein können, lassen sich mit der bevorzugten Ausgestaltung hohe, von der Klemmschraube zwischen den beiden Klemmbacken bewirkte Spreizkräfte bei vergleichsweise geringer Flächenpressung zwischen den miteinander verklemmten Teilen realisieren. Es ist somit auch nicht zu besorgen, dass es beim Verklemmen des Achsbolzenendes in der zugeordneten Achsaufnahme zu einer punktuellen Beschädigung der zylindrischen Wandung in einem Bereich kommt, in dem die Klemmschraube mit ihrem gegen die Wandung angestellten Ende zur Anlage kommt. Bei dieser bevorzugten Ausgestaltung kann die Anordnung so getroffen sein, dass die Gewindebohrung und die darin verschraubbare Klemmschraube nur in einer der beiden Klemmbacken vorgesehen ist, bei unsymmetrischer (d.h. unterschiedlich starken Querschnitten) Ausbildung der Klemmbacken vorzugsweise in der stärker dimensionierten Klemmbacke. Es ist aber auch möglich, in den beiden Klemmbacken Gewindebohrungen mit verschiedenläufigen Gewinden vorzusehen und die Klemmschraube entsprechend mit einem Ende mit Linksgewinde und einem Ende mit Rechtsgewinde auszustatten, um bei ihrer Betätigung ein Aufspreizen bzw. ein Zusammenziehen der Klemmbacken relativ zueinander zu bewirken. Die Gestaltung mit verschiedenläufigen Gewinden erschwert allerdings die Montage der Konstruktion und setzt hierfür besondere konstruktive Maßnahmen voraus.

Bei der Klemmschraube kann es sich in vorteilhafter Ausgestaltung um eine vollständig in die Gewindebohrung einschraubbare Madenschraube mit vorzugsweise über ihre Länge durchgehendem Gewinde handeln. Eine derartige Madenschraube ohne Schraubenkopf, der radial über den Durchmesser des Gewindes übersteht, lässt sich vollständig in die Gewindebohrung einschrauben, steht also seitlich nicht aus der Gewindebohrung heraus, was nicht nur einen optischen Nachteil bei der Gestaltung des Scharniers darstellen würde, sondern auch die Relativbeweglichkeit zwischen dem Bandteil und dem Schließkörper negativ beeinflussen könnte.

In vorteilhafter Weiterbildung der Erfindung kann die Klemmschraube eine vordere Klemmspitze aufweisen, deren Durchmesser kleiner als der wirksame Gewindedurchmesser der Klemmschraube bzw. der Gewindebohrung ist. Die Klemmspitze kann bei der Ausführungsform mit zwei relativ gegeneinander aufspreizbaren Klemmbacken gegen die Innerseite der einen Klemmbacke (insbesondere der mit geringerem Querschnitt) oder aber auch direkt gegen die Wandung der Achsaufnahme anstellbar sein. Es ist möglich, dass - bei der Ausführungsform mit zwei Klemmbacken - die vordere Klemmspitze der Schraube in eine Zentrierführung einfasst, die an der einen der beiden Klemmbacken an deren der anderen, die Gewindebohrung aufweisenden Klemmbacke zugewandten Innenseite vorgesehen ist.

Um eine besonders hohe Zuverlässigkeit der Verklemmung des Schließkörpers relativ zum betreffenden Bandteil zu gewährleisten, sind zweckmäßig beide Achsbolzenenden mit quer zur Schwenkachse angeordneten Gewindebohrungen und mit in diesen zur Klemmarretierung des betreffenden Achsbolzenendes in der zugeordneten Achsaufnahme eingeschraubten Klemmschrauben versehen. Die Arretierung erfolgt somit beidseitig der dazwischen liegenden Rastfläche und damit ohne Torsionsbelastung des Schließkörpers bei Öffnen des Scharniers, wenn das Riegelelement aus seiner Raststellung an der Rastfläche gebracht wird.

Das zweite Bandteil ist vorzugsweise mit mindestens einer Zugangsöffnung zu dem mit der Gewindebohrung und der darin aufgenommenen Klemmschraube versehenen Achsbolzenende versehen. Durch die Zugangsöffnung kann der Monteur/die Monteurin die Klemmschraube mit einem geeigneten Werkzeug, z.B. einem Außensechskant- oder einem Außensechsrund-Steckschlüssel leicht erreichen. Vorzugsweise ist die Zugangsöffnung als quer zur Schwenkachse ausgerichtetes Langloch ausgestaltet, so dass die Zugänglichkeit der an der Klemmschraube ausgebildeten Werkzeugaufnahme, also beispielsweise einer Innensechskant- oder -sechsrundaufnahme in verschiedenen Winkelstellungen des Schließkörpers problemlos gewährleistet ist. Die Zugangsöffnung kann vorteilhafterweise mittels einer Abdeckung verschließbar oder verschlossen sein, so dass sie nur dann sichtbar wird, wenn die Abdeckung für die Einstellarbeiten entfernt bzw. geöffnet wird.

Die Rastfläche am Schließkörper ist vorzugsweise zumindest im Wesentlichen parallel zur Drehachse der Klemmschraube(n) ausgerichtet.

Weitere Merkmale und Vorteile der Erfindung ergeben sich aus der nachfolgenden Beschreibung und der Zeichnung, worin eine bevorzugte Ausführungsform der Erfindung anhand eines Beispiels näher erläutert wird. Es zeigt:
- **Fig. 1**: eine erste Ausführungsform eines Gelenkbands nach der Erfindung in einer perspektivischen Darstellung;
- **Fig. 2**: das Gelenkband nach Fig. 1 in einer perspektivischen, auseinandergezogenen Darstellung seiner Einzelbauteile (Explosionsansicht);
- **Fig. 3**: das Gelenkband gemäß Fig. 1 in einer Seitenansicht;
- **Fig. 4**: den Gegenstand von Fig. 3 in einem Schnitt längs der Linie IV -IV;
- **Fig. 5**: den bei der ersten Ausführungsform des Gelenkbands gemäß den Fig. 1 bis 4 zur Anwendung kommenden Schließkörper in einer Seitenansicht (Fig.5A), Vorderansicht (Fig.5B) und im Schnitt (Fig.5C) längs der Linie A-A in Fig.5A;
- **Fig. 6**: eine zweite Ausführungsform eines Gelenkbands nach der Erfindung in einer Fig. 4 entsprechenden Schnittdarstellung; und
- **Fig. 7**: den bei der zweiten Ausführungsform des Gelenkbands gemäß Fig. 6 zur Anwendung kommenden Schließkörper in einer Fig.5 entsprechender Darstellung.

Mit dem erfindungsgemäßen, insgesamt mit 10 bezeichnete Gelenkband kann gemäß den gezeigten, bevorzugten Ausführungsbeispielen eine aus Glas bestehende Tür einer Duschabtrennung an einer Wand schwenkbeweglich montiert werden. Selbstverständlich ist die Erfindung auf diese Anwendungsform nicht beschränkt.

Wie bekannt, besteht das Gelenkband 10 im Wesentlichen aus einem ersten, mittels einer gelochten Montageplatte an einer Wand anschraubbaren Bandteil 11 und einem zweiten Bandteil 12, das schwenkbeweglich mit dem ersten Bandteil 11 verbunden ist. Hierzu ist das zweite Bandteil 12 mit einem ersten Bandsteg 13 und einem zweiten Bandsteg 14 mit diesen zugeordneten Achsträgern 15 versehen, in denen koaxial zur Schwenkachse 16 gebohrte Achsaufnahmen 17 vorgesehen sind. Die Achsaufnahmen 17 nehmen jeweils ein erstes bzw. zweites Achsbolzenende 18 bzw. 19 eines zwischen den beiden Bandstegen 13, 14 durchgehenden Achsbolzens 20 auf. Dieser bildet in seinem mittleren, zwischen den beiden Achsbolzenenden 18, 19 liegenden Bereich eine Lageraufnahme 21 für einen am ersten Bandteil 11 ausgebildeten Tragbock 22, der mit einer an den Durchmesser des Achsbolzens 20 angepassten Durchgangsbohrung 23 versehen ist, in der der Achsbolzen 20 mit seiner Lageraufnahme 21 um die Schwenkachse 16 drehbar aufgenommen ist.

Das Gelenkband 10 ist mit einer insgesamt mit 24 bezeichneten Rastvorrichtung ausgestattet, die ein dem ersten Bandteil 11 zugeordnetes Riegelelement 25 aufweist, das in einer quer zur Schwenkachse 16 im Tragbock 22 angeordneten Querbohrung 26 aufgenommen ist. Das Riegelelement 25 ist in dem Tragbock 22 quer zur Schwenkachse 16 beweglich. Es wird von einer Druckfeder 27 vorgespannt, die in eine rückwärtig im Riegelelement 25 offene Federaufnahme 28 einfasst und dort gegen die der Schwenkachse 16 abgewandte Rückseite des Riegelelements 25 drückt. Mit ihrem aus der Federaufnahme 28 herausragenden, hinteren Ende stützt sich die Feder 27 an einer Verschlusskappe 29 ab, die die Querbohrung 26 im Tragbock 22 des ersten Bandteils 11 rückseitig verschließt.

Zur Rastvorrichtung 24 gehört weiter als Schließkörper 30 der Achsbolzen 20, der hierzu im Bereich der Lageraufnahme 21 für den Tragbock 22 eine am Umfang eingefräste, ebene Rastfläche 31 aufweist, die mit der vorderen, gleichfalls ebenen Stirnfläche 32 des Riegelelements 25 zusammenwirkt. Im Rastzustand liegen die Rastfläche 31 und die Stirnfläche 32 des Riegelelements 25 unter der Wirkung der Federkraft der Druckfeder 27 flächig gegeneinander an. Um die Rastvorrichtung 24 aus dem Rastzustand zu bringen, muss der vom Achsbolzen 20 gebildete Schließkörper 30 relativ zu dem Riegelelement 25 und damit zum ersten Bandteil 11 um die Schwenkachse verdreht werden, wobei die eine oder die andere der beiden achsparallelen Kanten, an denen die ebene Rastfläche 31 an die ansonsten kreiszylindrische Umfangsfläche des Achsbolzens 20 im Bereich der Lageraufnahme 21 angrenzt, auf der Stirnfläche 32 des Riegelelements 25 entlanggleitet und dieses gegen die Feder in die Querbohrung drückt.

Um den Achsbolzen 20 mit dem zweiten Bandteil 12 fest zu verbinden, so dass die Verdrehung des Schließkörpers 30 bei Verschwenken des zweiten Bandteils 12 relativ zum ersten Bandteil 11 erfolgt und die Verrastung dabei aufgehoben wird, und um auch eine Winkeleinstellbarkeit des zweiten Bandteils 12 relativ zu dem ersten Bandteil 11 im Rastzustand zu ermöglichen, sind die beiden Achsbolzenenden 18, 19, die in die an den Bandstegen 14 ausgebildeten Achsaufnahmen 17 bei der Montage des Gelenkbands zunächst drehwinkelverstellbar einfassen, mit quer zur Schwenkachse 16 angeordneten Gewindebohrungen 33 versehen. In die Gewindebohrungen ist jeweils eine Klemmschraube 34 zur Klemmarretierung des jeweiligen Achsbolzenendes 18, 19 so eingeschraubt, dass sie von einer Außenseite des zweiten Bandteils 12 in der Gewindebohrung 33 verstellbar ist. In bekannter Weise ist das zweite Bandteil 12 hier in einer Ebene der zu tragenden Glastür (nicht dargestellt) geteilt ausgeführt und weist zwei Klemmplatten auf, von denen die erste Klemmplatte 12a die Achsträger 15 mit den darin angeordneten Achsaufnahmen 17 für die Achsbolzenenden 18, 19 aufweist. Die zweite der beiden Klemmplatten 12b ist mit der ersten Klemmplatte 12a mit im Ausführungsbeispiel insgesamt vier Senkkopfschrauben 35 verspannbar, wobei die (nicht dargestellte) Glasduschtür dann unter Zwischenlage mehrerer elastischer Ausgleichsplatten 36 zwischen den beiden Klemmplatten 12a, 12b des zweiten Bandteils 12 eingeklemmt und sicher gehalten wird, wie dies dem Fachmann bekannt ist.

Um eine Zugänglichkeit zu den Klemmschrauben von der Außenseite des zweiten Bandteils 12 zu schaffen, sind an dessen zweiter Klemmplatte 12b sowie auch an den Achsträgern 14 an der ersten Klemmplatte 12a Langlöcher 37b bzw. 37a so angeordnet, dass durch diese hindurch die in die Gewindebohrungen 33 eingeschraubten Klemmschrauben mit einem geeigneten Werkzeug erreichbar sind und ein- bzw. ausgeschraubt werden können. Bei den Ausführungsbeispielen handelt es sich bei den Klemmschrauben 34 um vollständig in die jeweilige Gewindebohrung 33 einschraubbare Madenschrauben mit einer Innenseckskantaufnahme am rückwärtigen, von der Außenseite durch die Langlöcher erreichbaren Kopfende. Indem durch die Langlöcher 37 also ein passender Außensechskantschlüssel eingeführt wird, können die Klemmschrauben in ihren Gewindebohrungen ein- und ausgeschraubt werden.

Bei dem ersten Ausführungsbeispiel ist der Achsbolzen 20 an seinen beiden Bolzenenden 18,19 parallel zu Schwenkachse 16 asymmetrisch geschlitzt ausgeführt und bildet zwei mittels der Klemmschraube 34 relativ zueinander radial nach außen aufspreizbare, im Querschnitt unterschiedlich starke Klemmbacken 38, 39. Dabei befindet sich die Gewindebohrung 33 lediglich in der ersten der beiden Klemmbacken 38, die einen deutlich größeren Querschnitt als die zweite Klemmbacke 39 aufweist. Die Klemmschraube 34 weist eine vordere Klemmspitze 40 auf, deren Durchmesser kleiner ist als der wirksame Gewindedurchmesser der Klemmschraube 34 bzw. der Gewindebohrung 33. Mit der Klemmspitze 40 fasst die Klemmschraube in eine innenseitig an der zweiten Klemmbacke 39 vorgesehene Zentriersenkung 41, so dass sie beim Einschrauben der Klemmschraube 34 in die Gewindebohrung 33 und die hierdurch zwischen den beiden Klemmbacken bewirkte Spreizkraft eine Führung erhält und seitlich nicht verlaufen kann. Die relativ zueinander radial nach außen verspreizten Klemmbacken 38, 39 pressen fest gegen die zylindrischen Bohrungen in den Achsaufnahmen 17 und verspannen die Achsbolzenenden 18, 19 somit drehfest in diesen, so dass die zuvor eingestellte Winkellage zwischen Schließkörper 30 und zweitem Bandteil 12 durch Einschrauben der Klemmschrauben 34 gesichert wird. An der Außenseite der zweiten Klemmplatte 12b kann eine mit der Klemmplatte verrastbare Abdeckung 42 angebracht sein, so dass die vier Senkkopfschrauben 35 und auch die Langlöcher 37 dann nicht länger sichtbar sind.

Bei dem in den Fig. 6 und 7 gezeigten Ausführungsbeispiel sind die Achsbolzenenden 18, 19 nicht geschlitzt und somit nicht wie bei der ersten Ausführungsform in jeweils zwei Klemmbacken unterteilt, sondern die Gewindebohrung 33 durchsetzt das einteilige Achsbolzenende 18, 19 quer in dessen gesamten Durchmesser, so dass die eingeschraubte Klemmschraube mit ihrem hier abgeflachten vorderen Ende direkt an der Innenwandung 43 der jeweiligen Achsaufnahme 17 zur Anlage kommt, wenn die Klemmschraube 34 mittels des passenden, an ihrem rückwärtigen Schraubenkopf durch das Langloch 37 hindurch angesetzten Werkzeugs in die Gewindebohrung eingeschraubt wird. Auch hierdurch wird das Achsbolzenende 18, 19 in der zugehörigen Achsaufnahme radial verspannt und dadurch der Schließkörper 30 in seiner Winkelstellung relativ zum zweiten Bandteil 12 arretiert. Die Zugänglichkeit zu den Klemmschrauben in verschiedenen Winkelstellungen ist durch die Langlöcher gewährleistet, denn die Werkzeugaufnahme am rückwärtigen Ende der Klemmschrauben kann durch die Langlöcher aus verschiedenen Positionen heraus gleich gut mit dem passenden Steckschlüssel erreicht werden.

## Patentansprüche

1. Gelenkband insbesondere für Glastüren, mit zwei um eine Schwenkachse (16) eines Achsbolzens (20) gelenkig miteinander verbundenen Bandteilen (11, 12) sowie mit einer zwischen den beiden Bandteilen (11, 12) wirksamen Rastvorrichtung (24), die im Wesentlichen aus mindestens einem dem ersten Bandteil (11) zugeordneten, gegen die Wirkung wenigstens eines Federelements (27) beweglich geführten Riegelelement (25) und einem dem zweiten Bandteil (12) zugeordneten Schließkörper (30) mit mindestens einer mit dem Riegelelement (24) in einer Raststellung zusammenwirkenden Rastfläche (31) besteht, wobei der Schließkörper (30) zwischen zwei am zweiten Bandteil (12) ausgebildeten Bandstegen (13, 14) koaxial zur Schwenkachse (16) angeordnet und in verschiedenen Winkelstellungen seiner Rastfläche (31) arretierbar ist, **dadurch gekennzeichnet, dass** der Schließkörper (30) von dem Achsbolzen (20) gebildet wird, der zwischen einem ersten Achsbolzenende (18) und einem zweiten Achsbolzenende (19) eine Lageraufnahme (21) für das erste Bandteil (11) bildet, an deren Umfang die Rastfläche (31) ausgebildet ist, wobei das erste Achsbolzenende (18) in eine erste, am ersten Bandsteg (13) des zweiten Bandteils (12) angeordnete Achsaufnahme (17a) und das zweite Achsbolzenende (19) in eine zweite, am zweiten Bandsteg (14) des zweiten Bandteils (12) angeordnete Achsaufnahme (17b) dreheinstellbar einfassen, wobei mindestens eines der Achsbolzenenden (18, 19) mit einer quer zur Schwenkachse (16) angeordneten Gewindebohrung (33) und einer in dieser zur Klemmarretierung des Achsbolzenendes (18, 19) in der zugeordneten Achsaufnahme (17) eingeschraubten Klemmschraube (34) versehen ist, die von einer Außenseite des zweiten Bandteils (12) in der Gewindebohrung (33) verstellbar ist.

2. Gelenkband nach Anspruch 1, **dadurch gekennzeichnet, dass** das mindestens eine Achsbolzenende (18, 19) über zumindest einen Teil seiner Länge parallel zu Schwenkachse (16) geschlitzt ausgeführt ist und zwei mittels der Klemmschraube (34) relativ zueinander radial nach außen aufspreizbare Klemmbacken (38, 39) bildet.

3. Gelenkband nach Anspruch 2, **dadurch gekennzeichnet, dass** die Gewindebohrung (33) und die darin verschraubbare Klemmschraube (34) nur in einer der beiden Klemmbacken (38) vorgesehen ist.

4. Gelenkband nach einem der Ansprüche 1 bis 3, **dadurch gekennzeichnet, dass** die Klemmschraube (34) eine vollständig in die Gewindebohrung einschraubbare Madenschraube mit vorzugsweise über ihre Länge durchgehendem Gewinde ist.

5. Gelenkband nach einem der Ansprüche 1 bis 4, **dadurch gekennzeichnet, dass** die Klemmschraube (34) eine vordere Klemmspitze (40) aufweist, deren Durchmesser kleiner als der wirksame Gewindedurchmesser der Klemmschraube (34) bzw. der Gewindebohrung (33) ist.

6. Gelenkband nach einem der Ansprüche 1 bis 5, **dadurch gekennzeichnet, dass** beide Achsbolzenenden (18, 19) mit quer zur Schwenkachse (16) angeordneten Gewindebohrungen (33) und mit in diesen zur Klemmarretierung des betreffenden Achsbolzenendes (18, 19) in der zugeordneten Achsaufnahme (17) eingeschraubten Klemmschrauben (34) versehen sind.

7. Gelenkband nach einem der Ansprüche 1 bis 6, **dadurch gekennzeichnet, dass** das zweite Bandteil (12) mit mindestens einer Zugangsöffnung (37) zu dem mit der Gewindebohrung (33) und der darin aufgenommenen Klemmschraube (34) versehenen Achsbolzenende (18, 19) versehen ist.

8. Gelenkband nach Anspruch 7, **dadurch gekennzeichnet, dass** die Zugangsöffnung (37) als quer zur Schwenkachse (16) ausgerichtetes Langloch ausgestaltet ist.

9. Gelenkband nach Anspruch 7 oder 8, **dadurch gekennzeichnet, dass** die Zugangsöffnung (37) mittels einer Abdeckung (42) verschließbar oder verschlossen ist.

10. Gelenkband nach einem der Ansprüche 1 bis 9, **dadurch gekennzeichnet, dass** die Rastfläche (31) im Wesentlichen parallel zur Drehachse der Klemmschraube(n) (34) ausgerichtet ist.
